# EUROPÄISCHE PATENTSCHRIFT

(11) **EP 0 333 127 B1**
(45) Veröffentlichungstag und Bekanntmachung des Hinweises auf die Patenterteilung: **27.12.1991**
(21) Anmeldenummer: 89104486.9
(22) Anmeldetag: 14.03.1989
(51) Int. Cl.: B65D 88/12

(54) **Sammel- und Transporttank**
Collecting and transport container
Réservoir de collection et de transport

(30) Priorität: 15.03.1988 DE 8803501 U
(43) Veröffentlichungstag der Anmeldung: 20.09.1989
(73) Patentinhaber: EDELHOFF POLYTECHNIK GMBH & CO., D-58640 Iserlohn (DE)
(72) Erfinder: Brosch, Wilfried, D-4690 Herne 1 (DE)
(74) Vertreter: Gossel, Hans K., Dipl.-Ing.

(56) Entgegenhaltungen:
- EP-A- 0 144 864
- DE-U- 8 533 859
- FR-A- 1 074 323
- FR-A- 2 291 119
- US-A- 2 665 949

## Beschreibung

Die Erfindung betrifft einen Sammel- und Transporttank, insbesondere für Abfallstoffe gemäß dem Oberbegriff von Anspruch 1. Ein solcher ist beispielsweise aus der Druckschrift FR-A-2291119 bekannt.

An derartige Tanks werden hohe, zum Teil durch gesetzliche Vorschriften festgelegte Anforderungen gestellt. Sie sind vor allem dadurch bedingt, daß solche Tanks auch für gefährliche Stoffe eingesetzt werden, also brennbare, explosive, giftige und in weitem Sinne umweltgefährdende Stoffe. Je nach Verwendungszweck sind verschiedene Arten der Befüllung, beispielsweise durch Schwerkraft, durch Saugen oder Druckbefüllung möglich. Das gleiche gilt für die spätere Entleerung, die durch Schwerkraft, durch Absaugen oder Abpumpen oder Ausdrücken erfolgen kann. Nach der Entleerung muß eine gründliche Reinigung möglich sein. Der Transport kann durchgehend auf einem Transportmittel oder auf wechselnden Transportmitteln erfolgen.

Aufgabe der Erfindung ist es, einen Tank der eingangs beschriebenen Art zu schaffen, der bei wirtschaftlicher Ausbildung die Sicherheit während des Transports auf verschiedenen Transportmitteln einschließlich eines Umschlagterminals in hohem Maße sicherstellt und sich einwandfrei entleeren und reinigen läßt.

Diese Aufgabe wird erfindungsgemäß durch das Merkmal des Anspruches 1 gelöst. Der große Domstutzen bildet eine Füll- und Entleerungsöffnung, die gegenüber einem bei bekannten Tanks die ganze Oberfläche bildenden Deckel den Vorteil einer begrenzten Größe und dadurch und durch seine Form größere Sicherheit hinsichtlich der Abdichtung und Arretierung bietet. Die Anordnung im oberen Stirnwandbereich oberhalb des Füllniveaus bietet zusätzliche Sicherheit gegen unerwünschten Austritt des Inhaltes auch unter extremen Bedingungen und bei unzulässigen Manipulationen, wenn das Transportmittel gewechselt wird und Zwischenlagerungen erforderlich werden. Trotzdem läßt sich der Tank gut befüllen, gut entleeren und wirkungsvoll reinigen.

Das Merkmal des Anspruches 2 ermöglicht eine einwandfreie, unbehinderte Entleerung, ist aber auch beim Befüllen, insbesondere mit Hilfsmitteln, vorteilhaft.

Weitere zweckmäßige Ausführungsformen gehen aus den Unteransprüchen 3 bis 18 hervor.

Eine Ausführungsform des Erfindungsgegenstandes wird anhand der Zeichnung beschrieben. Es zeigen:

- Fig. 1: die Seitenansicht eines Sammel- und Transporttanks,
- Fig. 2: eine Draufsicht auf den Tank nach Fig. 1 und
- Fig. 3: eine Vorderansicht des Tanks.

Ein Tank 1 zum Sammeln und Transportieren von Abfall-Füllgut, insbesondere von Problemabfallstoffen, ist in einem Tragrahmen 2 eingebaut, der zum Transport, z.B., auf einem Fahrzeug, dient. Der Tank 1 weist einen im wesentlichen zylindrischen Mittelteil 1a auf, dessen Zylinderachse in Gebrauchslage des Tanks, d.h. beim Füllen und beim Transport in etwa horizontal liegt. Eine Stirnwand 3 ist als Klöpperboden ausgebildet. Die andere Stirnwand 4 ist etwa halbkugelig geformt. In ihrem in Gebrauchs- bzw. Transportstellung oberen Bereich ist ein Übergangskonus 5 angeformt, der in einem Domstutzen 6 übergeht, dessen Achse in einer durch die Zylinderachse gehenden Vertikalebene schräg gegen die Zylinderachse geneigt ist, und zwar vom Mittelteil 1a weg. Der Domstutzen 6 trägt einen Flansch 7. Die vom Flansch 7 umgebene Füll- und/oder Entleeröffnung 8 liegt schräg, jedoch über dem höchsten vorgesehenen Füllniveau A (in Fig. 1 strichpunktiert angedeutet). Der Domstutzen 6 ist mittels eines Deckels 9 verschließbar, der eine Verriegelungsvorrichtung 10 mit Handhabe 11 aufweist. Eine Schwenklagerung 12, die das Kippen des Deckels in Richtung des Pfeiles B um etwa 180° zum Mittelteil 1a hin ermöglicht, ist in Fig. 1 strichpunktiert angedeutet.

In der Nähe der Stirnwand 3 weist die Oberseite 1c des Mittelteils 1a drei verschließbare Öffnungen 13 auf. Sie sind von Füll- und/oder Entleerleitungen 14 durchsetzt, die im Inneren des Tanks in verschiedenen Höhenlagen münden, eine dicht über den Boden 1b. Sie verlaufen im wesentlichen unter einem Winkel α von etwa 45° zur Zylinderachse des Tanks 1. Außerhalb des Tanks münden die Füll- und/oder Entleerungsleitungen 14 jeweils über Absperrorgane 15 (Schieber) und Rohrkrümmer 16 in eine gemeinsame Leitung 17. Diese führt außen am Tank nach unten, wo sie in nicht dargestellter Weise mit Absperrelementen versehen und/oder mit weiterführenden Leitungen verbindbar ist.

Eine außerhalb des Tanks 1 im wesentlichen zur Leitung 17 parallel verlaufende Rohrleitung 18 führt über eine Öffnung 13a ebenfalls ins Innere des Tanks 1, wo sich ihre Mündung 18a oberhalb des Füllgut-Oberfläche befindet. Diese Leitung 18 weist an ihrem im Tankinneren liegenden Ende einen Schwimmerverschluß 17a (Fig. 1) auf, der bei Erreichen des maximalen Füllstandes A absperrt. Außerhalb des Tanks enthält die Rohrleitung 18 ein Absperrelement 19. Wird der Tank 1 als Saug-Drucktank benutzt, wird über die Rohrleitung 18, das Absperrelement 19 (Ventil) und den geöffneten Schwimmerverschluß 17a Luft abgesaugt und Füllgut über die Leitungen und Schieber (14, 15, 16, 17) in den Tank gesaugt.

Der Rahmen 2 ist mit Einrichtungen zum Aufstellen und Transportieren des Tanks 1 versehen. Er ermöglicht den Angriff einer Wende-Kippvorrichtung, die ein Entleeren durch Schwerkraft aus der Füll- und/oder Entleeröffnung 8 des Domstutzens 6 erlaubt. Des Winkel α, unter dem sich die Füll- und/oder Entleerleitungen 14 im Tank 1 relativ zur Zylinderachse bzw. Längsachse erstrecken, ist auf den maximalen Kippwinkel der Kippvorrichtung so abgestimmt, daß in der Kippstellung auch die im Tank befindlichen Abschnitte der Leitungen 14 entleert werden.

Der Tank 1 ist mit seiner Ausstattung schematisiert dargestellt. Es ist der Deckel 9 mit einer nicht gezeigten Arretierungseinrichtung versehen, die ihn in aufgeklapptem Zustand verriegelt. Ferner kann der Tank mit zusätzlichen Anzeigeorganen für den Füllstand und gegebenenfalls, für die Druck- und Temperaturverhältnisse im Inneren versehen sein, die oberhalb des höchsten Füllniveaus A angeordnet sind. Außer den beschriebenen Füll- und/oder Entleerleitungen 14 sind Anschlußstutzen für Reinigungsmittel, Druckmittel und/ oder Entlüftung möglich. So ist, z.B. zum Anbringen eines in den Tank greifenden Spül- oder Sprühkopfes 26 ein Rohrstutzen 20 im Mittelteil 1a vorgesehen. Ein ähnlicher Stutzen könnte auch in der Stirnwand 3 angebracht sein. Beim Domstutzen 6 ist in Fig. 1 ein zusätzlicher Kragen 7′ angedeutet, der zum Anschließen eines Schlauches oder Faltenbalges dient, um den Tank in gekippter oder gewendeter Lage nach außen abgeschirmt oder sogar unter Verwendung eines Inertgases entleeren zu können. Mit 21 sind Schlauchkästen oder -ablagen angedeutet. Ein Bedienungssteg 22 (Fig. 3) ist an zumindest einer Seite des Tanks 1 angebracht. Der Tragrahmen 2 ist mit einer hochstehenden Säule 23 mit einer Hub- und Manipulationsöse 24 sowie am hinteren Ende mit Laufrollen 25 versehen.

## Patentansprüche

1. Sammel- und Transporttank, insbesondere für Abfallstoffe, mit wenigstens einer durch einen Deckel verschließbaren Füll- und Entleerungsöffnung und Einrichtungen zum Aufstellen und Anheben beim Transport, welcher einen etwa zylindrischen Mittelteil (1a) mit in Betriebslage etwa horizontaler Zylinderachse und wenigstens eine nach außen bombierte Stirnwand (4) aufweist, dadurch gekennzeichnet, daß in der Stirnwand (4) oben ein für Reinigungszwecke ausreichend großer Domstutzen (6) angebracht ist, dessen Ebene der Öffnung (8) mit der Zylinderachse einen zwischen 5°-30° liegenden Winkel einschließt, und daß in Betriebslage der tiefste Punkt des Öffnung (8) oberhalb des höchstens Füllniveaus (A) liegt.

2. Tank nach Anspruch 1, dadurch gekennzeichnet, daß der Deckel (9) um etwa 180° zum Mittelteil (1a) hin kippbar und in dieser Stellung arretierbar ist.

3**.** Tank nach Anspruch 1, **dadurch gekennzeichnet,** daß der Domstutzen (6) einen zusätzlichen Kragen (7′) vorzugsweise zum Ansetzen eines Anschlußorganes, für das Entleeren und/oder Reinigen unter Luftabschluß, mit Inertgas-Überlagerung, aufweist.

4**.** Tank nach wenigstens einem der Ansprüche 1 bis 3, **dadurch gekennzeichnet,** daß der Domdeckel (9) Füll- bzw. Entleerungsstutzen trägt.

5**.** Tank nach Anspruch 1, **dadurch gekennzeichnet,** daß die Stirnwand (4) etwa halbkugelig ist, und daß ein Übergangskonus (5) von der Stirnwand (4) in den Domstutzen (6) führt.

6**.** Tank nach Anspruch 1, **dadurch gekennzeichnet,** daß die an der Oberseite (1c) des Mittelteils (1a) weitere Öffnungen (13, 13a) für Füll- und/oder Entleerleitungen (14, 18) aufweist.

7**.** Tank nach Anspruch 6, **dadurch gekennzeichnet,** daß die Füll- und/oder Entleerleitungen (14) im Inneren des Tanks (1) nach unten führen.

8**.** Tank nach Anspruch 7, **dadurch gekennzeichnet,** daß die Füll- und/oder Entleerleitungen (14) in verschiedene Tiefen reichen.

9**.** Tank nach Anspruch 7 oder 8, **dadurch gekennzeichnet,** daß die Füll- und/oder Entleerleitungen (14) unter einem Winkel α zur Tankachse verlaufen, der einen beim Entleeren über den Domstutzen auftretenden Ankippwinkel zwischen der Tangente an die Stirnwand im tiefstliegenden Punkt des Domstutzens und der Achse des Tanks unterschereitet.

10. Tank nach einem der Ansprüche 6 bis 9, **dadurch gekennzeichnet**, daß die Füll- und/oder Entleerleitungen (14) außen am Tank (1) nach unten geführt und absperrbar sind, und daß sie in Anschlußkupplungen für weitere Leitungselemente enden.

11**.** Tank nach Anspruch 10, **dadurch gekennzeichnet,** daß die Füll- und/oder Entleerleitungen (14) außerhalb des Tanks (1) zu einer gemeinsamen Leitung (17) zusammengefaßt sind.

12**.** Tank nach Anspruch 6, **dadurch gekennzeichnet,** daß eine Absaugrohrleitung (18) im Inneren des Tanks (1) oberhalb des maximalen Füllniveaus mit einem Schwimmerverschluß (17a) endet.

13**.** Tank nach einem der Ansprüche 1 bis 12, **dadurch gekennzeichnet,** daß sich alle Öffnungen (8, 13, 13a) und Anschlußstutzen oberhalb des höchsten Füllniveaus befinden.

14**.** Tank nach einem der Ansprüche 1 bis 13, **dadurch gekennzeichnet,** daß er an der Oberseite (1c) des Mittelteils (1a) oder an der anderen Stirnwand (3) wenigstens einen Stutzen (20) zum Anbringen einer ins Tankinnere greifenden Reinigungsvorrichtung, z.B. eines Sprühkopfes (26) aufweist.

15**.** Tank nach Anspruch 1, **dadurch gekennzeichnet,** daß er in einen Tragrahmen (2) baulich eingegliedert ist.

16**.** Tank nach Anspruch 15, **dadurch gekennzeichnet,** daß der Rahmen (2) Einrichtungen (23, 24, 25) für die Handhabung des Tanks (1) mittels Hebe- und Transportvorrichtungen aufweist.

17**.** Tank nach Anspruch 15 oder 16, **dadurch gekennzeichnet,** daß der Rahmen (2) für das Stapeln wenigstens zweier Tanks (1) übereinander ausgebildet ist.

18**.** Tank nach einem der Ansprüche 15 bis 17, **dadurch gekennzeichnet,** daß der Rahmen (2) zum Einspannen in eine Wende-Kippvorrichtung ausgebildet ist.

## Claims

1. A collection and carriage tank, in particular for waste substances, with at least one filling and discharge opening closable by a lid, and appliances for the positioning and lifting in transit, which tank has an approximately cylindrical central portion (1a) with an approximately horizontal cylinder axis in the operating position and at least one outwardly curved end wall (4), characterized in that at the top of the end wall (4), a dome connection pipe (6) sufficiently large for cleaning purposes is fitted, the plane of whose opening (8) forms an angle with the cylinder axis lying between 5° and 30° and that in the operating position, the lowest point of the opening (8) lies above the highest filling level (A).

2. A tank according to claim 1, characterized in that the lid (9) can be pivoted through approximately 180° towards the central portion (1a) and is arrestable in this position.

3. A tank according to claim 1, characterized in that the dome connection pipe (6) has an additional collar (7′), preferably for the positioning of a connector element for the emptying and/or cleaning with the exclusion of air and superposition of an inert gas.

4. A tank according to at least one of claims 1 to 3, characterized in that the dome lid (9) carries filling or discharge connection pipes.

5. A tank according to claim 1, characterized in that the end wall (4) has an approximately hemispherical shape and that a transition cone (5) leads from the end wall (4) into the dome connection pipe (6).

6. A tank according to claim 1, characterized in that it has additional openings (13, 13a) at the top (1c) of the central portion (1a) for filling or discharge lines (14, 18).

7. A tank according to claim 6, characterized in that the filling or discharge lines (14) lead downwards in the interior of the tank (1).

8. A tank according to claim 7, characterized in that the filling or discharge lines (14) extend to different depths.

9. A tank according to claim 7 or 8, characterized in that the filling or discharge lines (14) extend at an angle α to the tank axis which is smaller than the tilting angle occurring during discharge via the dome connection pipe between the tangent at the end wall in the lowermost point of the dome connection pipe and the tank axis.

10. A tank according to one of claims 6 to 9, characterized in that the filling and/or discharge lines (14) are carried downwards at the outside of the tank (1) and are lockable, and in that they terminate in connector couplings for further line elements.

11. A tank according to claim 10, characterized in that the filling and/or discharge lines (14) are combined outside the tank (1) into a common line (17).

12. A tank according to claim 6, characterized in that a suction pipeline (18) inside the tank (1) terminates above the maximum filling level in a float-type closing device (17a).

13. A tank according to one of claims 1 to 12, characterized in that all openings (8, 13, 13a) and connection pipes are situated above the highest filling level.

14. A tank according to one of claims 1 to 13, characterized in that it has at the top (1c) of the central portion (1a) or at the other end wall (3) at least one connection pipe (20) for the attachment of a cleaning device, for example, a spray head (26), reaching into the tank interior.

15. A tank according to claim 1, characterized in that it is structurally integrated in a carrying frame (2).

16. A tank according to claim 15, characterized in that the frame 2 has devices (23, 24, 25) for handling the tank (1) by means of lifting and carriage appliances.

17. A tank according to claim 15 or 16, characterized in that the frame (2) is designed for the stacking of at least two tanks (1) on top of one another.

18. A tank according to one of claims 15 to 17, characterized in that the frame (2) is designed for insertion into a turn over-dumping mechanism.

## Revendications

1. Réservoir de collecte et de transport, notamment d'ordures, avec au moins une ouverture de remplissage et d'évacuation susceptible d'être fermée par un couvercle et des dispositifs pour la mise en position debout et le levage lors du transport, lequel réservoir comprend une partie médiane (1a) sensiblement cylindrique avec un axe de cylindre s'étendant approximativement horizontalement dans la position de travail et au moins une paroi frontale (4) bombée vers l'extérieur, caractérisée en ce qu'en haut de la paroi frontale (4) est disposé un coude de dôme (6) suffisamment grand pour des fins de nettoyage dont le plan de l'ouverture (8) forme avec l'axe de cylindre un angle compris entre 5°-30°, et que, dans la position de travail, le point le plus bas de l'ouverture (8) se trouve au-dessus du niveau de remplissage le plus élevé (A).

2. Réservoir selon la revendication 1, caractérisé en ce que le couvercle (9) est basculable d'approximativement de 180° vers la partie médiane (1a) et est susceptible d'être arrêté dans cette position.

3. Réservoir selon la revendication 1, caractérisé en ce que le coude de dôme (6) comprend un collet supplémentaire (7′) de préférence pour le montage d'un organe de raccordement pour l'évacuation et/ou le nettoyage, de façon hermétiquement close avec superposition d'un gaz inerte.

4. Réservoir selon au moins une des revendications 1 à 3, caractérisé en ce que le couvercle de dôme (9) porte des raccords de remplissage et d'évacuation.

5. Réservoir selon la revendication 1, caractérisé en ce que la paroi frontale (4) est sensiblement semi-sphérique et en ce qu'un cône de transition (5) conduit de la paroi frontale (4) dans le coude de dôme (6).

6. Réservoir selon la revendication 1, caractérisé en ce qu'il comprend sur le côté supérieur (1c) de la partie médiane (1a) d'autres ouvertures (13, 13a) pour des conduits de remplissage et/ou d'évacuation (14, 18).

7. Réservoir selon la revendication 6, caractérisé en ce que les conduits de remplissage et/ou d'évacuation (14) s'étendent vers le bas à l'intérieur du réservoir (1).

8. Réservoir selon la revendication 7, caractérisé en ce que les conduits de remplissage et/ou d'évacuation (14) s'étendent jusqu'à des profondeurs différentes.

9. Réservoir selon la revendication 7 ou 8, caractérisé en ce que les conduits de remplissage et/ou d'évacuation (14) s'étendent par rapport à l'axe de réservoir selon un angle qui descend en-dessous d'un angle de basculement se produisant lors d'une évacuation par l'intermédiaire du coude de dôme entre la tangente à la paroi frontale au point le plus bas du coude de dôme et l'axe du réservoir.

10. Réservoir selon l'une des revendications 6 à 9, caractérisé en ce que les conduits de remplissage et/ou d'évacuation (14) sont amenés à l'extérieur du réservoir (1) vers le bas et sont obturables et en ce qu'ils se terminent dans des accouplements de raccordement pour d'autres éléments de conduit.

11. Réservoir selon la revendication 10, caractérisé en ce que les conduits de remplissage et/ou d'évacuation (14) sont réunis à l'extérieur du réservoir (1) pour former un conduit commun (17).

12. Réservoir selon la revendication 6, caractérisé en ce qu'un conduit tubulaire d'aspiration (18) se termine à l'intérieur du réservoir (1), au-dessus du niveau de remplissage maximal, par une fermeture à flotteur (17a).

13. Réservoir selon l'une des revendications 1 à 12, caractérisé en ce que toutes les ouvertures (8, 13, 13a) et tous les coudes de raccordement se trouvent au-dessus du niveau de remplissage le plus élevé.

14. Réservoir selon l'une des revendications 1 à 13, caractérisé en ce qu'il comprend à la surface supérieure (1c) de la partie médiane (1a) ou à l'autre paroi frontale (3) au moins un coude (20) pour le rattachement d'un dispositif de nettoyage s'engageant dans l'espace interne du réservoir, par exemple une tête de pulvérisation (26).

15. Réservoir selon la revendication 1, caractérisé en ce qu'il est intégré constructivement à un cadre de support (2).

16. Réservoir selon la revendication 15, caractérisé en ce que le cadre (2) comprend des dispositifs (23, 24, 25) pour le maniement du réservoir (1) à l'aide de dispositifs de levage et de transport.

17. Réservoir selon la revendication 15 ou 16, caractérisé en ce que le cadre (2) est configuré pour la disposition d'au moins deux réservoirs (1) l'un au-dessus de l'autre.

18. Réservoir selon l'une des revendications 15 à 17, caractérisé en ce que le cadre (2) est configuré de façon à permettre un serrage dans un dispositif retourneur et de basculement.
